# EUROPÄISCHE PATENTSCHRIFT

(11) **EP 2 276 882 B1**
(45) Veröffentlichungstag und Bekanntmachung des Hinweises auf die Patenterteilung: **10.05.2017**
(21) Anmeldenummer: 07802991.5
(22) Anmeldetag: 29.08.2007
(51) Int. Cl.: D06F 75/26

(54) **DAMPFBÜGELEISEN**
STEAM IRON
FER À REPASSER À VAPEUR

(30) Priorität: 21.09.2006 ES 200602482
(43) Veröffentlichungstag der Anmeldung: 26.01.2011
(62) Teilanmeldung aus: 10191541.1
(73) Patentinhaber: BSH Hausgeräte GmbH, 81739 München (DE)
(72) Erfinder: ALBANDOZ RUIZ DE OCENDA, Carmelo, E-01006 Vitoria (ES)
(86) Internationale Anmeldenummer: PCT/EP2007/058974
(87) Internationale Veröffentlichungsnummer: WO 2008/034693

(56) Entgegenhaltungen:
- EP-A- 0 409 064
- US-A- 1 757 658
- US-A1- 2004 217 107

## Beschreibung

### TECHNISCHES GEBIET

Die vorliegende Erfindung betrifft ein Dampfbügeleisen sowie ein Verfahren zum Bügeln von Textilien mittels eines Dampfbügeleisens.

### STAND DER TECHNIK

Konventionelle Dampfbügeleisen umfassen eine erwärmbare Bügelsohle, die mit Dampfaustrittsöffnungen versehen ist; eine erwärmbare Dampferzeugungskammer, die kommunizierend mit den Dampfaustrittsöffnungen verbindbar ist; einen Wassertank, der kommunizierend mit der Dampferzeugungskammer verbindbar ist; eine Erwärmungseinrichtung zum Erwärmen der Bügelsohle und/oder der Dampferzeugungskammer; und eine manuell bedienbare Bügeltemperatur-Einstelleinrichtung, die mit der Erwärmungseinrichtung gekoppelt und dazu ausgelegt ist, im Betrieb des Dampfbügeleisens die Bügeltemperatur der Bügelsohle innerhalb eines Bügeltemperaturbereichs von ca. 70ºC bis 260ºC manuell einzustellen. Die Bügeltemperatur-Einstelleinrichtung ist üblicherweise als ein mit einem Drehknopf, Taster oder dergleichen versehenes Thermostat ausgestaltet.

Zum Bügeln bzw. Dampfbügeln von Textilien mittels eines solchen konventionellen Dampfbügeleisens muß ein Anwender die thermischen Eigenschaften der betreffenden Textilien bzw. den Textiltyp genau kennen und die korrespondierende Bügeltemperatur manuell präzise einstellen, damit ein gutes Bügelergebnis erzielt wird und auch die Textilien beim Bügeln nicht thermisch beschädigt werden (d.h. zum Beispiel verbrennen oder schmelzen). Dies ist für den Anwender recht aufwendig und benutzerunfreundlich und setzt zudem nähere Kenntnisse bzw. vorherige Überprüfungen der betreffenden Textilien voraus. Selbst Anwender, welche häufiger bügeln, stellen deshalb nicht selten eine ungeeignete Bügeltemperatur ein. Insbesondere bei Textilien, die aus synthetischen Fasern hergestellt sind, oder bei Textilien, welche ein Mischmaterial aus Naturfasern und synthetischen Fasern aufweisen (z.B. 60% Baumwolle und 40% Polyester), erhöht dies die Gefahr einer thermischen Schädigung. Darüber hinaus ist die Herstellung derartiger Dampfbügeleisen mit manuell bedienbaren Bügeltemperatur-Einstelleinrichtungen relativ aufwendig und teuer.

Aus der US 1,757,658 A ist ein Bügeleisen mit einer erwärmbaren Bügelsohle und einer Erwärmungseinrichtung zum Erwärmen der Bügelsohle bekannt, welches ein Thermostat zur Temperaturregelung aufweist. Dieses Bügeleisen weist keine manuell bedienbare Bügeltemperatur-Einstelleinrichtung auf.

### DARSTELLUNG DER ERFINDUNG

Der Erfindung liegt daher die Aufgabe beziehungsweise das technische Problem zugrunde, ein neuartiges Dampfbügeleisen sowie ein entsprechendes neuartiges Dampfbügelverfahren zu schaffen, welches es gestattet, Textilien mit unterschiedlichen thermischen Eigenschaften auf einfache und effektive Art und Weise sicher und zuverlässig zu bügeln bzw. zu dampfbügeln.

Diese Aufgabe wird gelöst durch ein erfindungsgemäßes Dampfbügeleisen mit den Merkmalen des Anspruchs 1. Dieses Dampfbügeleisen umfaßt: eine erwärmbare Bügelsohle, die mit Dampfaustrittsöffnungen versehen ist; eine erwärmbare Dampferzeugungskammer, die kommunizierend mit den Dampfaustrittsöffnungen verbindbar ist; einen Wassertank, der kommunizierend mit der Dampferzeugungskammer verbindbar ist; eine Erwärmungseinrichtung zum Erwärmen der Bügelsohle und der Dampferzeugungskammer; eine integrierte automatische Temperaturkontrolleinrichtung, die mit der Erwärmungseinrichtung gekoppelt und dazu ausgelegt ist, im Betrieb des Dampfbügeleisens die Bügeltemperatur der Bügelsohle ausschließlich in einem fest voreingestellten, manuell nicht veränderbaren, konstanten Bügeltemperaturbereich von 180°C bis 190°C zu halten; eine manuell bedienbare Bügeltemperatur-Einstelleinrichtung, welche mit der Erwärmungseinrichtung gekoppelt ist und mit welcher im Betrieb des Dampfbügeleisens eine gewünschte Bügeltemperatur der Bügelsohle manuell einstellbar ist; und eine manuell bedienbare Konstant-Bügeltemperatur-Vorwahleinrichtung, welche mit der integrierten automatischen Temperaturkontrolleinrichtung und der manuell bedienbaren Bügeltemperatur-Einstelleinrichtung gekoppelt und dazu ausgelegt ist, in einem aktivierten Zustand die manuell bedienbare Bügeltemperatur-Einstelleinrichtung zu überbrücken bzw. zu dominieren und die integrierte automatische Temperaturkontrolleinrichtung zu aktivieren, so dass diese die Bügeltemperatur automatisch in dem fest voreingestellten, manuell nicht veränderbaren, konstanten Bügeltemperaturbereich von 180°C bis 190°C hält.

Das erfindungsgemäße Dampfbügeleisen kann sowohl als kompaktes Handgerät mit einem integrierten Wassertank und einer integrierten Erwärmungseinrichtung als auch als sogenannte Dampfbügelstation ausgestaltet sein. Letztere besitzt einen Wassertank und/oder eine zusätzliche Erwärmungseinrichtung zur Dampferzeugung, der/die in einem separaten Gehäuse untergebracht und über eine Verbindungsleitung mit einem Handgerät, welches selbst keinen Wassertank aufweist, verbunden ist. Bei der Erwärmungseinrichtung handelt es sich vorzugsweise um eine elektrische Erwärmungseinrichtung. Die integrierte automatische Temperaturkontrolleinrichtung ist von einem Anwender des Dampfbügeleisens im Gegensatz zu Bügeltemperatur-Einstelleinrichtungen von konventionellen Dampfbügeleisen nicht manuell verstellbar oder manipulierbar. Die integrierte automatische Temperaturkontrolleinrichtung kann so konstruiert sein, dass sie neben der Kontrolle des manuell nicht veränderbaren, konstanten Bügeltemperaturbereichs von 180°C bis 190°C weitere auf der Auswertung einer Temperatur basierende Kontrollfunktionen für andere bzw. zusätzliche Detailkomponenten des Dampfbügeleisens übernimmt.

Die Erfinder haben herausgefunden, dass es möglich ist, sämtliche Textilien (d.h. insbesondere Bekleidungsstücke und Haushaltstextilien), die in einem Haushalt oder in semi-professionellen Anwendungen üblicherweise zu bügeln sind und keine speziellen Industrietextilien darstellen, in dem besagten konstanten Bügeltemperaturbereich zu Bügeln sind, wobei sehr gute Bügelergebnisse erzielt werden. Dies gilt auch für Textilien, die aus synthetischen Fasern hergestellt sind, oder für Textilien, welche ein Mischmaterial aus Naturfasern und synthetischen Fasern aufweisen. Das Bügel in dem besagten konstanten Bügeltemperaturbereichs von 180°C bis 190°C funktioniert selbst ohne Wasserdampf gut, mittels Wasserdampf lassen sich jedoch durchweg bessere Bügelergebnisse erreichen. Das Dampfbügeleisen kann daher so konstruiert sein, dass es über ein Dampf-Wahlelement (z.B. einen entsprechenden Schalter oder dergleichen) verfügt, so dass der Wasserdampf optional eingesetzt werden kann. In mindestens einer Ausführungsform der Erfindung ist jedoch auch vorgesehen, dass, solange ein Wasservorrat vorhanden ist, eine permanente Dampfversorgung existiert, welche der Anwender nicht manuell beeinflussen oder abschalten kann. In diesem Fall ist es sinnvoll, wenn das Dampfbügeleisen über eine Kontroll- und Sicherungseinrichtung verfügt, welche das Vorhandensein von Wasser in dem Wassertank und/oder von Dampf in der Dampferzeugungskammer überwacht und ein Erwärmen der Bügelsohle verhindert bzw. die Erwärmungseinrichtung abschaltet, falls kein Wasser mehr im Tank oder kein Dampf mehr in der Dampferzeugungskammer vorhanden ist. Die Kontroll- und Sicherungseinrichtung kann mit einer Informationseinrichtung gekoppelt sein, welche den Anwender visuell und/oder akustisch und/oder auf andere geeignete Weise über den entsprechend Zustand des Dampfbügeleisens informiert.

In beiden der vorher beschriebenen Varianten kann das Dampfbügeleisen zudem mit einem Dampf-Wahlschalter und/oder einer Dampfmengen-Einstelleinrichtung und/oder einer Dampfmengen-Kontrolleinrichtung (z.B. durch Regeln oder Steuern der Menge des in die Dampferzeugungskammer eintretenden Wassers) und/oder einer Dampfstoß-Taste und/oder einer mit einer Sprühdüse gekoppelten WasserSprühtaste ausgerüstet sein.

Die Grundausführung des erfindungsgemäßen Dampfbügeleisens kann daher einfach eingeschaltet werden (z.B. lediglich durch Verbinden eines die Erwärmungseinrichtung mit elektrischer Energie versorgenden Kabels mit einer elektrischen Strom- bzw. Spannungsquelle oder durch Betätigen eines AN/AUS-Schalters), stellt sich automatisch auf den besagten nicht veränderbaren, konstanten Bügeltemperaturbereich von 180ºC bis 190ºC ein, und hält die Bügeltemperatur in diesem Bügeltemperaturbereich. Dies gilt sowohl für den Fall des Einsatzes von Wasserdampf beim Bügeln als auch im Falle des Bügelns ohne Wasserdampf. Für den Anwender steht dadurch stets eine gewissermaßen konstante Bügeltemperatur für alle Textilien zur Verfügung. Der Anwender muß die Bügeltemperatur zum Bügeln bzw. Dampfbügeln von Textilien nicht extra manuell einstellen. Es ist auch nicht erforderlich, dass der Anwender die thermischen Eigenschaften der betreffenden Textilien bzw. den Textiltyp genau kennt oder nachprüft und danach die korrespondierende Bügeltemperatur manuell präzise einstellt. Durch das mit dem erfindungsgemäßen Dampfbügeleisen realisierbare Konstant-Temperatur-Bügeln wird der Anwender unabhängig vom Textiltyp stets eine gutes Bügelergebnis erzielen und die Textilien beim Bügeln nicht thermisch beschädigen. Die Benutzung des erfindungsgemäßen Dampfbügeleisens ist daher selbst für ungeübte Anwender extrem einfach, unkompliziert und sehr benutzerfreundlich.

Die erfindungsgemäße Lösung schafft somit ein Dampfbügeleisen, welches es gestattet, Textilien mit unterschiedlichen thermischen Eigenschaften auf einfache und effektive Art und Weise sicher und zuverlässig zu bügeln bzw. zu dampfbügeln.

Weitere bevorzugte und vorteilhafte Ausgestaltungsmerkmale des erfindungsgemäßen Dampfbügeleisens sind Gegenstand der zugehörigen abhängigen Patentansprüche.

Dem gemäß weist in einer ersten bevorzugten Ausgestaltungsform des erfindungsgemäßen Dampfbügeleisens die automatische Temperaturkontrolleinrichtung ein elektro-mechanisches Temperaturkontrollelement auf, z.B. in Form eines Bimetall-Schalters, welcher die Zufuhr elektrischer Energie zu einer elektrischen Erwärmungseinrichtung steuert oder regelt. Das Bimetall des Schalters stellt hierbei gleichzeitig einen Temperatursensor dar. Gemäß einer zweiten bevorzugten Ausgestaltungsform der Erfindung ist die automatische Temperaturkontrolleinrichtung mit einem elektronischen Temperaturkontrollelement versehen (z.B. ein elektronischer Schaltkreis, der mit einem Temperatursensor gekoppelt ist), welcher die Zufuhr elektrischer Energie zu einer elektrischen Erwärmungseinrichtung steuert oder regelt. Auf diese Weise ist die automatische Temperaturkontrolleinrichtung besonders einfach zu konstruieren und zu produzieren, und sie kann den genannten konstanten Bügeltemperaturbereich sicherstellen.

Eine weitere bevorzugte Ausgestaltungsform des erfindungsgemäßen Dampfbügeleisens sieht vor, dass der automatische Temperaturkontrolleinrichtung eine Sicherungseinrichtung gegen thermische Überbelastung zugeordnet ist, welche bei Erreichen einer vorbestimmten Bügelsohlen-Schwellwerttemperatur, die größer als 190ºC (plus einer zulässigen Toleranz von ca. 5%) ist, die Erwärmungseinrichtung deaktiviert. Auf diese Weise wird sichergestellt, dass unabhängig von der Art der Textilien, die gebügelt werden, niemals eine thermische Schädigung der Textilien auftritt. Dies ist besonders dann wichtig, falls es sich um synthetische Textilien oder Textilien mit einem Mischgewebe handelt. Die Sicherungseinrichtung weist zweckmäßiger Weise einen Temperatursensor auf oder ist mit einem solchen funktional gekoppelt. Die Sicherungseinrichtung kann so eingestellt oder programmiert sein, dass sie eine oder mehrere vorbestimmte Bügelsohlen-Schwellwerttemperaturen kontrolliert. So ist es z.B. möglich, dass a) die Sicherungseinrichtung bei einer ersten Bügelsohlen-Schwellwerttemperatur, die lediglich geringfügig größer als 190º C ist, die Erwärmungseinrichtung nur temporär deaktiviert, so dass die Bügelsohle wieder hinreichend abkühlen kann, damit die Bügeltemperatur anschließend wieder in dem besagten konstanten Bügeltemperaturbereich von 180ºC bis 190ºC liegt; und b) bei einer zweiten Bügelsohlen-Schwellwerttemperatur, die wesentlich größer als 190º C ist (insbesondere größer 200ºC, insbesondere größer 240º C, insbesondere größer 240º C, insbesondere größer 240º C, insbesondere größer 260º) und entweder eine thermische Schädigung des Bügelgutes oder des Dampfbügeleisens und seiner Komponenten selbst verursachen kann, die Erwärmungseinrichtung permanent bzw. vollständig deaktiviert, so dass ein erneuter Betrieb nur noch nach Austausch eines kompletten Sicherungselementes oder nach Austausch einer eventuell defekten Komponente des Bügeleisens aufgenommen werden kann. Auch dies dient der Betriebssicherheit des Dampfbügeleisens und der Sicherheit des Anwenders und der zu bügelnden Textilien.

Vorzugsweise ist die automatische Temperaturkontrolleinrichtung dazu ausgelegt, die Bügeltemperatur innerhalb des konstanten Bügeltemperaturbereichs von 180ºC bis 190ºC auf einer einzelnen vorbestimmten konstanten Bügeltemperatur zu halten (z.B. ausschließlich auf 180ºC oder 185ºC oder 190ºC, usw.). Es steht damit exakt eine einzige konstante Bügeltemperatur für alle zu bügelnden Textilien zur Verfügung, wodurch sich gute Bügelergebnisse erzielen lassen. Für bestimmte Anwendungsfälle kann es jedoch auch vorteilhaft sein, dass die automatische Temperaturkontrolleinrichtung in einer weiteren bevorzugten Ausführungsform der Erfindung dazu ausgelegt ist, die Bügeltemperatur innerhalb des konstanten Bügeltemperaturbereich von 180°C bis 190°C zwischen mehreren (d.h. zwei oder noch mehreren) unterschiedlichen Bügeltemperaturen zu variieren, um ein verbessertes Bügelergebnis zu erzielen. Diese Funktionalität läßt sich durch elektronische Bauelemente recht einfach realisieren.

Die manuell bedienbare Bügeltemperatur-Einstelleinrichtung kann grundsätzlich wie bei einem konventionellen Dampfbügeleisen ausgestaltet sein, z.B. als Drehknopf oder dergleichen. Dadurch steht dem Anwender zusätzlich die Möglichkeit zur Verfügung, die Bügeltemperatur des erfindungsgemäße Dampfbügeleisen bei Bedarf wie bei einem konventionellen Dampfbügeleisen manuell einzustellen und hierbei auch Bügeltemperaturen größer als 190°C zu wählen. Beispielsweise kann so im Betrieb des Dampfbügeleisens die Bügeltemperatur innerhalb eines Gesamtbügeltemperaturbereichs von ca. 70°C bis ca. 210°C oder sogar bis 240°C oder 260°C manuell eingestellt werden.

Die manuell bedienbare Konstant-Bügeltemperatur-Vorwahleinrichtung wiederum kann zum Beispiel als Vorwahlelement, Knopf, Schalter, Touch Screen, Sprachsteuerung und dergleichen ausgestaltet sein. Sie ermöglicht dem Anwender, das Dampfbügeleisen mit einer (vorzugsweise einer einzigen) Bedienungsaktion in einen automatischen Bügelbetriebszustand zu versetzen, in dem es die Bügeltemperatur der Bügelsohle wieder automatisch in dem fest voreingestellten, manuell nicht veränderbaren, konstanten Bügeltemperaturbereich von 180°C bis 190ºC hält. Für den Fall, dass vor Betätigung der Konstant-Bügeltemperatur-Vorwahleinrichtung mit einer Temperatur größer als 190 ºC gebügelt wurde, ist die integrierte automatische Temperaturkontrolleinrichtung vorzugsweise so ausgestaltet, dass sie die Temperatur (zunächst) auf den besagten Konstant-Bügel-Temperaturbereich herunterregelt.

Gemäß einer weiteren bevorzugten Ausgestaltungsform des erfindungsgemäßen Dampfbügeleisen sind die manuell bedienbare Bügeltemperatur-Einstelleinrichtung und die manuell bedienbare Konstant-Bügeltemperatur-Vorwahleinrichtung mit der integrierten automatischen Temperaturkontrolleinrichtung gekoppelt. Und die manuell bedienbare Konstant-Bügeltemperatur-Vorwahleinrichtung besitzt einen ersten Zustand, in dem sie einen ersten Betriebszustand der automatischen Temperaturkontrolleinrichtung aktiviert, in dem diese die Bügeltemperatur der Bügelsohle ausschließlich in dem fest voreingestellten, manuell nicht veränderbaren, konstanten Bügeltemperaturbereich von 180ºC bis 190ºC hält. Ferner besitzt die manuell bedienbare Konstant-Bügeltemperatur-Vorwahleinrichtung einen zweiten Zustand, in dem sie einen zweiten Betriebszustand der automatischen Temperaturkontrolleinrichtung aktiviert, in dem diese auf Grundlage eines Eingangssignals der manuell bedienbaren Bügeltemperatur-Einstelleinrichtung, welches eine manuell eingestellte Bügeltemperatur repräsentiert, die Bügeltemperatur der Bügelsohle innerhalb eines vorbestimmten Gesamt-Bügeltemperaturbereichs auf der manuell eingestellten Bügeltemperatur hält. Auf diese Weise kann mittels der Konstant-Bügeltemperatur-Vorwahleinrichtung zwischen zwei unterschiedlichen Betriebszuständen der Temperaturkontrolleinrichtung umgeschaltet werden. Und die Temperaturkontrolleinrichtung übt eine vorteilhafte Mehrfachfunktion aus, da sie zusätzlich auch die Inputs der manuell bedienbaren Bügeltemperatur-Einstelleinrichtung verarbeiten und so auch Bügeltemperaturen der Bügelsohle außerhalb des konstanten Bügeltemperaturbereichs kontrollieren und halten kann. Die genannte Funktionalität der Temperaturkontrolleinrichtung ist schaltungstechnisch, z.B. über eine integrierte Schaltung oder eine Schaltungsplatine, sehr einfach zu realisieren.

Es hat sich in diesem Zusammenhang zudem als vorteilhaft herausgestellt, dass in einer weiteren bevorzugten Ausführungsvariante der Erfindung umgekehrt die manuell bedienbare Bügeltemperatur-Einstelleinrichtung dazu ausgelegt ist, die manuell bedienbare Konstant-Bügeltemperatur-Vorwahleinrichtung zu deaktivieren, sobald eine durch die manuell bedienbare Bügeltemperatur-Einstelleinrichtung eingestellte Temperatur außerhalb des konstanten Bügeltemperaturbereichs von 180°C bis 190°C liegt. Falls die integrierte automatische Temperaturkontrolleinrichtung neben der Kontrolle des manuell nicht veränderbaren, konstanten Bügeltemperaturbereichs von 180ºC bis 190ºC noch weitere auf der Auswertung einer Temperatur basierende Kontrollfunktionen für andere bzw. zusätzliche Detailkomponenten des Dampfbügeleisens übernimmt, so ist eine "Deaktivierung" hier so zu verstehen, dass die die integrierte automatische Temperaturkontrolleinrichtung in diesem Fall nicht vollständig deaktiviert wird, sondern nur denjenigen Funktionsteil, welcher für die Kontrolle des konstanten Bügeltemperaturbereichs von 180ºC bis 190ºC verantwortlich ist. Umgekehrt gilt dies dann zweckmäßiger Weise auch im Falle der Aktivierung. Die zuvor beschriebene Konstruktionsweise ermöglicht es dem Anwender folglich, die Bügeltemperatur des Dampfbügeleisen wahlweise durch eine AUTOMATIK-Funktion ("konstante Bügeltemperatur" für alle Textilien) als auch rein manuell zu bestimmen und dadurch zwischen zwei unterschiedliche Betriebsarten zu wählen.

Die manuell bedienbare Bügeltemperatur-Einstelleinrichtung und die manuell bedienbare Konstant-Bügeltemperatur-Vorwahleinrichtung können erfindungsgemäß in einem einheitlichen Bedienungselement oder in mindestens zwei unterschiedlichen Bedienungselementen integriert sein. Durch ein einheitliches Bedienungselement kann eine vorteilhafte Mehrfachfunktion realisiert werden, während die Bauweise mit mindestens zwei unterschiedlichen Bedienungselementen getrennte Funktionen und für den Anwender eine noch deutlichere Differenzierung gestattet.

In einer wiederum anderen bevorzugten Ausgestaltungsform des erfindungsgemäßen Dampfbügeleisens besitzt dieses eine mit der manuell bedienbaren Konstant-Bügeltemperatur-Vorwahleinrichtung gekoppelte Anzeigeeinrichtung, welche bei Aktivierung der manuell bedienbaren Konstant-Bügeltemperatur-Vorwahleinrichtung deren aktivierten Zustand anzeigt (und umgekehrt natürlich bei Deaktivierung deren deaktivierten Zustand). Auf diese Weise kann der jeweilige Bügeltemperatur-Zustand bzw. Betriebszustand des Dampfbügeleisens dem Anwender einfacher zur Kenntnis gebracht werden. Die Anzeigeeinrichtung kann separat von der Konstant-Bügeltemperatur-Vorwahleinrichtung ausgebildet oder aber in diese integriert sein, und umgekehrt.

Mit einem erfindungsgemäßen Dampfbügeleisen kann das Bügeln unabhängig von der Art der Textilien stets in einem fest voreingestellten, manuell nicht veränderbaren, konstanten Bügeltemperaturbereich von 180°C bis 190°C erfolgen.

Bevorzugt wird eine maximale zulässige Abweichung von dem konstanten Bügeltemperaturbereich bzw. der konstanten Bügeltemperatur innerhalb einer Toleranzbreite von +/- 5% zugelassen. Die Erfinder haben herausgefunden, dass sich im Rahmen dieses Toleranzbereichs noch für alle Textilien gute Bügelergebnisse erzielen lassen. Falls der genannte bevorzugte Toleranzbereich nur geringfügig überschritten wird, sind die Ergebnisse zwar noch weitgehend akzeptabel, es zeigt sich jedoch bereits eine Verschlechterung des Bügelergebnisses für einige Textilien bzw. Textiltypen. Darüber hinaus gehende Abweichungen haben sich für ein Konstant-Temperatur-Bügelverfahren, mit welchem alle Textilien mit einem hinreichend guten Ergebnissen gebügelt werden können, als nicht mehr ausreichend erwiesen.

Die Bügeltemperatur kann innerhalb des konstanten Bügeltemperaturbereichs von 180°C bis 190°C auf einer einzelnen vorbestimmten Bügeltemperatur gehalten werden. Es steht damit exakt eine einzige, konstante Bügeltemperatur für alle zu bügelnden Textilien zur Verfügung, wodurch sich gute Bügelergebnisse erzielen lassen. Auch für diese einzige, konstante Bügeltemperatur kann in der Praxis insbesondere aus regelungstechnischen Gründen eine zulässige Toleranz vorgesehen sein, vorzugsweise bis ca. +/- bis 5%.

Die Bügeltemperatur kann innerhalb des konstanten Bügeltemperaturbereich von 180°C bis 190°C auch zwischen mehreren unterschiedlichen Bügeltemperaturen variiert werden. Es hat sich gezeigt, dass sich damit für bestimmte Textilien bzw. Textiltypen verbesserte Bügelergebnisse erzielen lassen.

Die Textilien können dabei Textilien sein, die ausgewählt sind aus einer Gruppe von Textilien umfassend: Bekleidungsstücke (einschließlich Berufsbekleidungsstücke, die keine Spezialbekleidungsstücke mit Schutzoberflächen gegen thermische oder chemische Einwirkungen darstellen, wie zum Beispiel Feuerschutzbekleidung, oder Textilien, die weitgehend mit einem synthetischen Material beschichtet sind) und Haushaltstextilien. Diese Textilien haben sich als besonders geeignet erwiesen, um mittels des erfindungsgemäßen Verfahrens gute Bügelergebnisse zu erzielen.

Vorzugsweise sind die Textilien, die verwendet werden, Textilien, die aus Textilfasern hergestellt sind, die ausgewählt sind aus einer Gruppe von Textilfasern umfassend: natürliche Textilfasern, naturnahe Textilfasern, synthetische Textilfasern, insbesondere Textilfasern aus Baumwolle, Leinen, Wolle, Hanf, Seide, Viskose, Cupro, Modalfasern, Tencel®-Fasern, Lyocellfasern, Acryl einschließlich Polyacryl, Acetat, Lycra™, Spandex, Elastan, Nylon, Polyester, Polyamid, Triazetat, sowie Mischformen und Kombinationen aus den zuvor genannten Textilfasern.

Es ist bevorzugt, dass das Bügeln unter Einwirkung von Wasserdampf erfolgt. Es hat sich zwar gezeigt, dass es selbst ohne Wasserdampf noch gut funktioniert, mittels Wasserdampf lassen sich jedoch durchweg bessere Bügelergebnisse erreichen. Der Einsatz des Wasserdampfes kann auch nur optional erfolgen.

Die Textilien können auch ein textiles Material aufweisen, welches nach Norm EN 60311 eine maximale Bügeltemperatur von 160°C besitzt, und welches abweichend von dieser maximalen Bügeltemperatur innerhalb des konstanten Bügeltemperaturbereichs von 180°C bis 190°C unter Wasserdampfeinwirkung gebügelt wird. Zu derartigen Materialien zählen insbesondere Cupro, Polyester, Seide, Triazetat, Viskose und Wolle. Es hat sich unerwartet herausgestellt, dass sich selbst für derartige Textilien, die sich in der Praxis beim Bügeln als nicht unproblematisch erweisen können, mit dem erfindungsgemäßen Verfahren gute Bügelergebnisse erzielen lassen.

Bevorzugte Ausführungsbeispiele der Erfindung mit zusätzlichen Ausgestaltungsdetails und weiteren Vorteilen sind nachfolgend unter Bezugnahme auf die beigefügten Zeichnungen näher beschrieben und erläutert.

### KURZE BESCHREIBUNG DER ZEICHNUNGEN

Es zeigt:
- Fig. 1: eine schematische, stark vereinfachte, nicht maßstabsgerechte, teilweise geschnittene Seitenansicht eines erfindungsgemäßen Dampfbügeleisens gemäß einer ersten Ausführungsform;
- Fig. 2: eine schematische Schnittansicht durch einen wesentlichen Teilbereich eines mit einer thermischen Sicherungseinrichtung versehenen erfindungsgemäßen Dampfbügeleisens gemäß einer zweiten Ausführungsform in einem ersten Zustand;
- Fig. 3: eine schematische Schnittansicht durch das erfindungsgemäße Dampfbügeleisen von Fig. 2 in einem zweiten Zustand;
- Fig. 4: eine schematische Schnittansicht durch das erfindungsgemäße Dampfbügeleisen von Fig. 2 in einem dritten Zustand; und
- Fig. 5: eine schematische Schnittansicht durch einen Teilbereich eines erfindungsgemäßen Dampfbügeleisens gemäß einer dritten Ausführungsform.

### DARSTELLUNG VON BEVORZUGTEN AUSFÜHRUNGSBEISPIELEN

In der nachfolgenden Beschreibung und in den Figuren werden zur Vermeidung von Wiederholungen gleiche Bauteile und Komponenten auch mit gleichen Bezugszeichen gekennzeichnet, sofern aus Gründen der Klarheit keine weitere Differenzierung erforderlich ist.

In der Fig. 1 ist in einer schematischen, stark vereinfachten, nicht maßstabsgerechten, teilweise geschnittenen Seitenansicht ein erfindungsgemäßes Dampfbügeleisen 2 gemäß einer ersten Ausführungsform dargestellt.

Dieses Dampfbügeleisen 2 besitzt unter anderem ein Gehäuse 4, eine erwärmbare Bügelsohle 6, die mit Dampfaustrittsöffnungen 8 versehen ist, eine erwärmbare Dampferzeugungskammer 10, die kommunizierend mit den Dampfaustrittsöffnungen 8 verbunden ist, und einen Wassertank 12, der über einen Tropf-Kanal 14 kommunizierend mit der Dampferzeugungskammer 10 verbunden ist. Im Tropf-Kanal 14 sitzt ein in der Zeichnung der besseren Übersichtlichkeit halber nicht dargestelltes, nadelförmiges Element, mit dessen Hilfe die Menge des in die Dampferzeugungskammer 10 tropfenden Wassers eingestellt werden kann. Dieses nadelförmige Element kann über ein ebenfalls nicht gezeigtes Bedienungselement betätigt werden und fungiert so als Dampfmengen-Einstelleinrichtung. Überdies sind ein Dampf-Wahlschalter 16 und ein Dampfmengen-Einstellknopf 18 vorhanden. Das Dampfbügeleisen 2 kann zudem mit einer Wassersprühdüse und eine damit funktional gekoppelte Wassersprühtaste ausgestattet sein (in den Zeichnungen nicht gezeigt). Ferner ist das Dampfbügeleisen 2 mit einer elektrischen Erwärmungseinrichtung 20 zum Erwärmen der Bügelsohle 6 und der Dampferzeugungskammer 10 versehen. Die Erwärmungseinrichtung 20 kann über ein Kabel 22, das mittels eines Steckers an eine elektrische Strom- bzw. Spannungsquelle anschließbar ist, mit elektrischer Energie versorgt werden.

Das Dampfbügeleisen 2 besitzt des Weiteren eine integrierte automatische, elektronische Temperaturkontrolleinrichtung 24, die funktionell mit der Erwärmungseinrichtung 20 gekoppelt und über das Kabel 22 mit Energie versorgt wird. Die Temperaturkontrolleinrichtung 24 ist dazu ausgelegt, im Betrieb des Dampfbügeleisens 2 bzw. in einem nachfolgend noch näher beschriebenen Betriebszustand die Bügeltemperatur der Bügelsohle 6 in einer entsprechenden Betriebsart ausschließlich in einem fest voreingestellten, manuell nicht veränderbaren, konstanten Bügeltemperaturbereich von 180ºC bis 190ºC zu halten. Im vorliegenden Fall ist die Temperaturkontrolleinrichtung 24 (neben weiteren nachfolgend noch im Detail beschriebenen Funktionen) dazu ausgelegt, die Bügeltemperatur konstant auf einem Wert von ca. 185ºC zu halten.

Ein der Bügelsohle 6 zugeordneter Temperatursensor 26 ist über eine Signalleitung 27 (oder auch drahtlos) mit der Temperaturkontrolleinrichtung 24 verbunden und liefert im Betrieb des Dampfbügeleisens 2 Signale an die Temperaturkontrolleinrichtung 24, welche die jeweilige Bügeltemperatur der Bügelsohle 6 repräsentieren.

Das Dampfbügeleisen 2 ist ferner mit einer manuell bedienbaren Bügeltemperatur-Einstelleinrichtung 28 ausgerüstet, die hier als Drehknopf 28 mit einer Temperaturskala ausgestaltet ist. Dieser Drehknopf 28 ist über einen Schnittstellenadapter 24a mit der Temperaturkontrolleinrichtung 24 und über diese indirekt mit der Erwärmungseinrichtung 20 bzw. deren Funktion gekoppelt, so dass im Betrieb des Dampfbügeleisens 2 mittels des Drehknopfes 28 und in einem ERSTEN Betriebszustand der Temperaturkontrolleinrichtung 24 eine gewünschte Bügeltemperatur der Bügelsohle 6 innerhalb eines Gesamt-Bügeltemperaturbereichs von im vorliegenden Fall ca. 70ºC bis 240ºC manuell einstellbar ist. Hierzu reguliert die Temperaturkontrolleinrichtung 24 auf Grundlage der gewählten Drehposition des Drehknopfs 28 die Bügeltemperatur auf die manuell eingestellte Bügeltemperatur.

Wie aus der Fig. 1 ersichtlich ist, verfügt das Dampfbügeleisen ferner über eine manuell bedienbare Konstant-Bügeltemperatur-Vorwahleinrichtung 30, die hier als Druckschalter 30 ausgebildet ist. Dieser Druckschalter 30 verfügt über zwei Zustände bzw. Schalterpositionen (AN und AUS) und ist über eine Steuerleitung 32 mit der integrierten automatischen Temperaturkontrolleinrichtung 24 und über diese indirekt mit dem Drehknopf 28 bzw. dessen Funktion gekoppelt.

Der Druckschalter 30 ist dazu ausgelegt, in einem eingeschalteten, aktivierten Zustand (AN) mit Hilfe der Temperaturkontrolleinrichtung 24 den Drehknopf 28 bzw. die durch diesen vorgegebene Funktion der manuellen Bügeltemperatureinstellung zu überbrücken und den ERSTEN Betriebszustand der Temperaturkontrolleinrichtung 24 zu deaktivieren und einen ZWEITEN Betriebszustand der Temperaturkontrolleinrichtung 24 zu aktivieren, in dem diese die Bügeltemperatur automatisch und ausschließlich in dem fest voreingestellten, manuell nicht veränderbaren, konstanten Bügeltemperaturbereich von 180ºC bis 190ºC hält. Wird der Druckschalter 30 wieder deaktiviert (AUS), so wird die Temperaturkontrolleinrichtung 24 wieder in den zuvor beschrieben ERSTEN Betriebszustand geschaltet, in dem die Bügeltemperatur mittels des Drehknopfs 28 in dem oben genannten Gesamt-Bügeltemperaturbereich manuell frei eingestellt werden kann.

Der Drehknopf 28 und der Druckschalter 30 stellen in dieser Ausführungsvariante zwei unterschiedliche Bedienungselemente mit unterschiedlichen Funktionen dar.

Im vorliegenden Beispiel regelt die Temperaturkontrolleinrichtung 24 die jeweilige Bügeltemperatur bzw. den besagten Konstant-Bügeltemperaturbereich durch An- und Ausschalten der elektrischen Energiezufuhr zur Erwärmungseinrichtung 20. Grundsätzlich wäre es natürlich auch möglich, die elektrische Energiezufuhr anderweitig zu regeln, z.B. durch Verändern der Stromstärke oder der Höhe der elektrischen Spannung oder dergleichen.

Der Drehknopf 28, der Druckschalter 30 und die Temperaturkontrolleinrichtung 24 sind in diesem Beispiel des Weiteren so ausgelegt und aufeinander abgestimmt, dass der Drehknopf 28 bei Betätigung den Druckschalter 30 deaktiviert und die Temperaturkontrolleinrichtung wieder in den ERSTEN Betriebszustand schaltet, sobald eine durch den Drehknopf 28 manuell eingestellte Temperatur außerhalb des konstanten Bügeltemperaturbereichs von 180ºC bis 190ºC liegt. Der Druckschalter 30 springt dann automatisch in die AUS-Position.

Wie in der Fig. 1 erkennbar ist, verfügt das Dampfbügeleisen 2 über eine mit dem Druckschalter 30 gekoppelte visuelle Anzeigeeinrichtung 34 (hier: in Form einer LCD-Leuchte), welche im AN-Zustand des Druckschalters 30 leuchtet und dadurch dessen aktivierten Zustand anzeigt und im AUS-Zustand des Druckschalters 30 erlischt. Die Anzeigeeinrichtung 34 ist über die Steuerleitung 32 mit dem Druckschalter 30 und der Temperaturkontrolleinrichtung und direkt oder indirekt (z.B. über ein zwischengeschaltetes elektrisches oder elektronisches Bauelement) mit deren Stromversorgung verbunden.

Wie in der Fig. 1 angedeutet, ist der automatischen Temperaturkontrolleinrichtung 24 eine multifunktionale Sicherungseinrichtung 36 gegen thermische Überbelastung zugeordnet. Die Sicherungseinrichtung 36 erhält über die Temperaturkontrolleinrichtung 24 Signale vom Temperatursensor 26. Bei Erreichen einer vorbestimmten ersten Bügelsohlen-Schwellwerttemperatur, die größer als 190°C + 5% Toleranz ist, deaktiviert die Sicherungseinrichtung 36 die Erwärmungseinrichtung 20 temporär. Im vorliegenden Beispiel ist die Sicherungseinrichtung 36 so ausgestaltet, dass die zuvor genannte Sicherungsfunktion nur dann aktiviert ist, falls sich der Druckschalter 30 im AN-Zustand und sich die Temperaturkontrolleinrichtung 24 folglich im obengenannten ZWEITEN Betriebszustand befindet. Bei einer zweiten Bügelsohlen-Schwellwerttemperatur, die im vorliegenden Fall größer als 260ºC + 10% Toleranz ist, schaltet die Sicherungseinrichtung 36 die Erwärmungseinrichtung 20 permanent ab, so dass ein erneuter Betrieb nur noch nach Austausch eines kompletten Sicherungselementes (z.B. einer Schmelzsicherung) oder nach Austausch einer eventuell defekten Komponente des Dampfbügeleisens 2 aufgenommen werden kann. Diese zuletzt genannte Sicherungsfunktion ist immer aktiviert und kann zusätzlich z.B. auch die Stromstärke in dem an die Erwärmungseinrichtung 20 angeschlossenen Kabel 22 (bzw. entsprechenden internen elektrischen Stromleitungen) überwachen. Eine unzulässig hohe Stromstärke deutet ebenfalls auf eine thermische Überbelastung hin.

Die zuvor beschriebenen funktionellen Eigenschaften der integrierten automatischen elektronischen Temperaturkontrolleinrichtung 24 und der Sicherungseinrichtung 36 sind mit Hilfe einer Schaltplatine mit entsprechenden elektronischen Bauteilen einschließlich integrierter Schaltungen realisiert.

Es wird nun die Funktion des erfindungsgemäßen Dampfbügeleisens 2 gemäß der ersten Ausführungsform beschrieben werden, mit dem ein Verfahren zum (Dampf-)Bügeln von Textilien ausführbar ist.

Zum Bügeln wird das mit Wasser befüllte Dampfbügeleisen 2 über das Kabel 22 und dessen Stecker an eine elektrische Stromquelle angeschlossen. Der Druckschalter 30 ist AN-geschaltet, so dass die interne Temperaturkontrolleinrichtung 24 die Temperatur der Bügelsohle 6 stets automatisch in dem fest voreingestellten, manuell nicht veränderbaren, konstanten Bügeltemperaturbereich von 180°C bis 190°C, d.h. hier konstant auf ca. 185°C hält. Der Dampf-Wahlschalter 16 ist in diesem Beispiel angeschaltet, so dass das Bügeln unter Dampfeinwirkung erfolgt.

Mit diesen Einstellungen des Dampfbügeleisens 2 wurden nun alle möglichen im Haushalt oder im semiprofessionellen Bereich üblicherweise anfallenden Textilien gebügelt, insbesondere Bekleidungsstücke und Haushaltstextilien. So wurde beispielsweise eine aus Baumwolle hergestellte Hose, eine Bluse aus Seide, ein Tischtuch aus einem 100% synthetischen Textilmaterial und ein Hemd aus einem textiles Mischmaterial aus 60% Naturfasern und 40% synthetischen Fasern, stets mit der zuvor genannten Bügeltemperatur von konstanten 185°C unter Dampfeinwirkung gebügelt. Ferner wurden auf diese Weise Textilien dampfgebügelt, die im Wesentlichen vollständig oder teilweise aus Textilfasern hergestellt waren, die ausgewählt sind aus einer Gruppe von Textilfasern umfassend: natürliche Textilfasern, naturnahe Textilfasern, synthetische Textilfasern, insbesondere Textilfasern aus Baumwolle, Leinen, Wolle, Hanf, Seide, Viskose, Cupro, Modalfasern, Tencelfasern, Lyocellfasern, Acryl einschließlich Polyacryl, Acetat, Lycra™, Spandex, Elastan, Nylon, Polyester, Polyamid, Triazetat, sowie Mischformen und Kombinationen aus den zuvor genannten Textilfasern. Cupro, Polyester, Seide, Triazetat, Viskose und Wolle sind textile Materialien, die nach Norm EN 60311 eine maximale Bügeltemperatur von 160°C besitzen. Abweichend von dieser maximalen Bügeltemperatur werden sie jedoch innerhalb des konstanten Bügeltemperaturbereichs von 180°C bis 190°C unter Wasserdampfeinwirkung gebügelt. Bei all diesen Textilien wurden dabei gute Bügelergebnisse erzielt.

In der Fig. 2 ist in einer schematischen Schnittansicht ein wesentlicher Teilbereich eines erfindungsgemäßen Dampfbügeleisens gemäß einer zweiten Ausführungsform dargestellt. Anders als bei der Variante nach Fig. 1 besitzt diese Ausführungsform eine elektro-mechanische automatische Temperaturkontrolleinrichtung 38, die gleichzeitig als thermische Sicherungseinrichtung fungiert. Diese Temperaturkontrolleinrichtung 38 besitzt einen elektrischen Schalter 40, der dazu ausgelegt ist, einen Schalterkontakt 40a, der elektrisch mit einem ersten Ende 42a einer Ader einer elektrischen Leitung 42 verbunden ist, welche die elektrische Erwärmungseinrichtung 20 mit elektrischer Energie versorgt, mit einem Leitungskontakt 42c eines zweiten Endes 42b der Leitung 42 zu verbinden, d.h., diesen Kontakt zu schließen und zu öffnen. Der Schalter 40 besitzt einen Schalter-Hebel 40b, der mit einem scheibenförmigen Bimetall-Element 44 verbunden ist. Dieses Bimetall-Element 44 dient als automatisches Betätigungselement für den Schalter 40. Das Bimetall-Element 44 ist auf einem oder mehreren Schmelzelementen 46 angeordnet, welche auf der Oberseite einer oberen Wandung 10a der Dampferzeugungskammer 10 plaziert sind und eine vorbestimmte Schmelztemperatur aufweisen. Der Schalter 40, das Bimetall-Element 44 und das oder die Schmelzelemente 46 sind in einer Halterung 48 gelagert, welche an der Oberseite der Wandung 10a angeordnet ist. An der Halterung 48 sind auch die beiden Enden 42a, 42b des Kabels 42 fixiert. Die Halterung 48 mit den besagten Komponenten ist hier als Montageeinheit ausgebildet.

Das Bimetall-Element 44 ist von seinem Bimetall-Werkstoff, seinen Abmessungen und Formen sowie seiner Anordnung her so ausgelegt, dass es bei einer Temperatur bzw. Bezugstemperatur, die einer Temperatur der Bügelsohle 6 entspricht, welche kleiner gleich einer in dem konstanten Bügeltemperaturbereich von 180°C bis 190°C liegenden Temperatur ist, die Kontakte 40a, 42c schließt bzw. geschlossen hält. Fig. 2 zeigt das Dampfbügeleisen und die automatische Temperaturkontrolleinrichtung 38 in einem ersten Zustand, in dem der Schalter 40 geschlossen ist und ein elektrischer Strom zu der elektrischen Erwärmungseinrichtung 20 fließt und diese erwärmt. Dadurch werden wiederum die Bügelsohle 6 und die Dampferzeugungskammer 10 erwärmt.

Fig. 3 zeigt eine schematische Schnittansicht durch das erfindungsgemäße Dampfbügeleisen von Fig. 2 in einem zweiten Zustand, in dem die Bügelsohle 6 eine Bügeltemperatur (Arbeitstemperatur) erreicht hat, die in dem konstanten Bügeltemperaturbereich von 180ºC bis 190ºC und vorzugsweise in einem oberen Bereich desselben liegt oder diesen im Rahmen des zulässigen Toleranzbereichs (siehe oben) kurzfristig gering überschreitet (hier: um ca. +5%). In diesem Moment verformt sich das Bimetall-Element 44 in der in Fig. 3 skizzierten Art und Weise und öffnet den Schalter 40 bzw. die Kontakte 40a, 42c. Die Bügelsohle 6 kühlt wieder ab, bis ihre Temperatur in einem unteren Bereich des konstanten Bügeltemperaturbereichs liegt oder diesen im Rahmen des zulässigen Toleranzbereichs kurzfristig unterschreitet (hier: um ca. -5%). Dann schließt das Bimetall-Element 44 den Schalter 40 bzw. die Kontakte 40a, 42c wieder (vgl. Fig. 2), so dass sich die Bügelsohle 6 erneut in der zuvor beschriebenen Art und Weise erwärmt. So wird die Bügeltemperatur stets in dem konstanten Bügeltemperaturbereich von 180ºC bis 190ºC +/- ca. 5% gehalten.

Fig. 4 zeigt eine schematische Schnittansicht durch das erfindungsgemäße Dampfbügeleisen von Fig. 2 in einem dritten Zustand, in dem die Temperatur der Bügelsohle 6 z.B. aufgrund einer Fehlfunktion oder eines äußeren Beschädigung einer Komponente des Bügeleisens einen kritischen Wert erreicht hat (hier: größer oder wesentlich größer als 260ºC), der eine permanente Abschaltung der Stromversorgung bzw. des Dampfbügeleisens erfordert. Durch diese kritische Temperatur der Bügelsohle 6 erreichen die Schmelzelemente 46 ihre Schmelztemperatur. Diese Schmelztemperatur kann je nach Position und Abstand der Schmelzelemente 46 zur Bügelsohle 6 und/oder zur Dampferzeugungskammer 10 so gewählt sein, dass sie gleich oder auch kleiner der kritischen Temperatur der Bügelsohle 6 ist. Wichtig ist lediglich, dass die Schmelztemperatur die kritische Temperatur der Bügelsohle 6 entsprechend repräsentiert, so dass die Schmelzelemente 46 rechtzeitig schmelzen. In der Fig. 4 sind die Schmelzelemente 46 in einem Zustand dargestellt, in dem sie geschmolzen und verformt sind. Dadurch ist das Bimetall-Element 44 in eine vom Schalter 40 entfernte Position gezogen. Und der Schalter 40 ist bzw. die Kontakte 40a, 42c sind unabhängig vom jeweiligen Betätigungs- bzw. Schaltzustand des Bimetall-Elementes 44 geöffnet, so dass die elektrische Stromversorgung unterbrochen ist und die Bügelsohle 6 abkühlen kann. Im vorliegenden Fall sind die Schmelzelemente 46 aus einem Material hergestellt, welches sich nach dem Schmelzen und Verformen wieder verfestigt, sobald die kritische Temperatur bzw. Schmelztemperatur unterschritten wird. Die Schmelzelemente 46 halten das Bimetall-Element 44 dann in einer Position, in welcher der Schalter 40 permanent geöffnet bleibt. Um das Bügeleisen wieder in Betrieb nehmen zu können, muß dann aus Sicherheitsgründen die gesamte Einheit ausgetauscht werden, was durch einen Fachmann geschehen sollte.

Fig. 5 zeigt eine schematische Schnittansicht durch einen wesentlichen Teilbereich eines erfindungsgemäßen Dampfbügeleisens gemäß einer dritten Ausführungsform. Um das Bimetall-Element 44 und den Schalter 40 nach einem Schmelzen der Schmelzelemente 46 in einer sicheren, geöffneten Stellung zu halten, ist bei dieser Variante zwischen der Unterseite einer oberen Wandung 48a der Halterung 48 und der Oberseite eines Abstützelementes 50, auf dem das Bimetall-Elementes 44 angeordnet ist, ein Vorspannelement 52 (z.B. eine spiralförmige Druckfeder) vorgesehen. Schmelzen die Schmelzelemente 46, so drückt das Vorspannelement 52 das scheibenförmige Bimetall-Element 44 samt seines Abstützelementes 50 aktiv in eine vom Schalter 40 entfernte Position und hält es in dieser Position. Auch dadurch werden die Kontakte 40a, 42c und damit die elektrische Verbindung zur Erwärmungseinrichtung 20 sicher und schnell getrennt. Und der Schalter 40 bleibt selbst dann sicher in der geöffneten Position, wenn das Bügeleisen auf den Kopf gestellt oder stark erschüttert wird (z.B. bei unbeabsichtigtem Fallenlassen des Bügeleisens oder bei starkem Schütteln).

Die Erfindung ist nicht auf die obigen Ausführungsbeispiele beschränkt. Im Rahmen des Schutzumfangs der beiliegenden Patentansprüche kann das erfindungsgemäße Dampfbügeleisen vielmehr auch andere als die oben konkret beschriebene Ausgestaltungsform annehmen. Insbesondere kann die Anzahl, Art, Anordnung und Ausgestaltung von Bedienungselementen von den obigen Ausführungsformen abweichen. Auch ist es beispielsweise möglich, dass die integrierte automatische Temperaturkontrolleinrichtung ohne einen Temperatursensor arbeitet, welcher die Temperatur der Bügelsohle direkt oder über ein der Bügelsohle benachbartes Bauteil mißt. Statt dessen kann auch eine indirekte Temperaturmessung oder Temperaturkontrolle ausgeführt werden, beispielsweise, indem die an die elektrische Erwärmungseinrichtung angelegte elektrische Spannung und/oder die dieser Einrichtung zugeführte elektrische Stromstärke kontrolliert und manipuliert und/oder die Zufuhr der elektrischen Energie zeitlich kontrolliert wird. Für die Bügelsohle und die Dampferzeugungskammer können auch unterschiedliche Erwärmungseinrichtungen vorgesehen sein.

Bezugszeichen in den Ansprüchen, der Beschreibung und den Zeichnungen dienen lediglich dem besseren Verständnis der Erfindung und sollen den Schutzumfang nicht einschränken.

### Bezugszeichenliste

- 2: Dampfbügeleisen
- 4: Gehäuse
- 6: Bügelsohle
- 8: Dampfaustrittsöffnungen
- 10: Dampferzeugungskammer
- 10a: Obere Wandung
- 12: Wassertank
- 14: Tropf-Kanal
- 16: Dampf-Wahlschalter
- 18: Dampfmengen-Einstellknopf
- 20: Elektrische Erwärmungseinrichtung
- 22: Kabel
- 24: Integrierte elektronische automatische Temperaturkontrolleinrichtung
- 24a: Schnittstellenadapter
- 26: Temperatursensor
- 27: Signalleitung
- 28: Drehknopf / manuell bedienbare Bügeltemperatur-Einstelleinrichtung
- 30: Druckschalter / manuell bedienbare Konstant-Bügeltemperatur-Vorwahleinrichtung
- 32: Steuerleitung
- 34: Visuelle Anzeigeeinrichtung
- 36: Sicherungseinrichtung
- 38: Integrierte elektro-mechanische automatische Temperaturkontrolleinrichtung
- 40: Schalter
- 40a: Schalter-Kontakt
- 40b: Schalter-Hebel
- 42: Elektrische Leitung
- 42a: Erstes Ende
- 42b: Zweites Ende
- 42c: Leitungskontakt von 42b
- 44: Bimetall-Element
- 46: Schmelzelemente
- 48: Halterung
- 48a: Wandung
- 50: Abstützelement
- 52: Vorspannelement
- 54: AN/AUS-Schalter

## Patentansprüche

1. Dampfbügeleisen (2), umfassend
- eine erwärmbare Bügelsohle (6), die mit Dampfaustrittsöffnungen (8) versehen ist;
- eine erwärmbare Dampferzeugungskammer (10), die kommunizierend mit den Dampfaustrittsöffnungen (8) verbindbar ist;
- einen Wassertank (12), der kommunizierend mit der Dampferzeugungskammer (10) verbindbar ist;
- eine Erwärmungseinrichtung (20) zum Erwärmen der Bügelsohle (6) und der Dampferzeugungskammer (10);
- eine integrierte automatische Temperaturkontrolleinrichtung (24; 38), die mit der Erwärmungseinrichtung (20) gekoppelt und dazu ausgelegt ist, im Betrieb des Dampfbügeleisens (2) die Bügeltemperatur der Bügelsohle (6) ausschließlich in einem fest voreingestellten, manuell nicht veränderbaren, konstanten Bügeltemperaturbereich von 180°C bis 190°C zu halten;
- eine manuell bedienbare Bügeltemperatur-Einstelleinrichtung (28), welche mit der Erwärmungseinrichtung (20) gekoppelt ist und mit welcher im Betrieb des Dampfbügeleisens (2) eine gewünschte Bügeltemperatur der Bügelsohle (6) manuell einstellbar ist; und
- eine manuell bedienbare Konstant-Bügeltemperatur-Vorwahleinrichtung (30), welche mit der integrierten automatischen Temperaturkontrolleinrichtung (24; 38) und der manuell bedienbaren Bügeltemperatur-Einstelleinrichtung (28) gekoppelt und dazu ausgelegt ist, in einem aktivierten Zustand die manuell bedienbare Bügeltemperatur-Einstelleinrichtung (28) zu überbrücken und die integrierte automatische Temperaturkontrolleinrichtung (24; 38) zu aktivieren, so dass diese die Bügeltemperatur automatisch in dem fest voreingestellten, manuell nicht veränderbaren, konstanten Bügeltemperaturbereich von 180°C bis 190°C hält.

2. Dampfbügeleisen (2) nach Anspruch 1,
**dadurch gekennzeichnet, dass**
die automatische Temperaturkontrolleinrichtung (38) ein elektro-mechanisches Temperaturkontrollelement (38; 40, 40b, 44) aufweist.

3. Dampfbügeleisen (2) nach Anspruch 1 oder 2,
**dadurch gekennzeichnet, dass**
die automatische Temperaturkontrolleinrichtung ein elektronisches Temperaturkontrollelement (24; 26) aufweist.

4. Dampfbügeleisen (2) nach einem oder mehreren der vorher genannten Ansprüche,
**dadurch gekennzeichnet, dass**
der automatischen Temperaturkontrolleinrichtung (24) eine Sicherungseinrichtung (36) gegen thermische Überbelastung zugeordnet ist, welche bei Erreichen einer vorbestimmten Bügelsohlen-Schwellwerttemperatur, die größer als 190°C ist, die Erwärmungseinrichtung (20) deaktiviert.

5. Dampfbügeleisen (2) nach einem oder mehreren der vorher genannten Ansprüche,
**dadurch gekennzeichnet, dass**
die automatische Temperaturkontrolleinrichtung (24; 38) dazu ausgelegt ist, die Bügeltemperatur innerhalb des konstanten Bügeltemperaturbereichs von 180°C +/-5% bis 190°C +/- 5% auf einer einzelnen vorbestimmten konstanten Bügeltemperatur zu halten.

6. Dampfbügeleisen (2) nach einem oder mehreren der vorher genannten Ansprüche,
**dadurch gekennzeichnet, dass**
die automatische Temperaturkontrolleinrichtung (24; 38) dazu ausgelegt ist, die Bügeltemperatur innerhalb des konstanten Bügeltemperaturbereich von 180°C bis 190°C zwischen mehreren unterschiedlichen Bügeltemperaturen zu variieren.

7. Dampfbügeleisen (2) nach einem oder mehreren der vorher genannten Ansprüche,
**dadurch gekennzeichnet, dass**
die manuell bedienbare Bügeltemperatur-Einstelleinrichtung (28) und die manuell bedienbare Konstant-Bügeltemperatur-Vorwahleinrichtung (30) mit der integrierten automatischen Temperaturkontrolleinrichtung (24) gekoppelt sind; und
die manuell bedienbare Konstant-Bügeltemperatur-Vorwahleinrichtung (30) einen ersten Zustand besitzt, in dem sie einen ersten Betriebszustand der automatischen Temperaturkontrolleinrichtung (24) aktiviert, in dem diese die Bügeltemperatur der Bügelsohle (6) ausschließlich in dem fest voreingestellten, manuell nicht veränderbaren, konstanten Bügeltemperaturbereich von 180°C bis 190°C hält; und
die manuell bedienbare Konstant-Bügeltemperatur-Vorwahleinrichtung (30) einen zweiten Zustand besitzt, in dem sie einen zweiten Betriebszustand der automatischen Temperaturkontrolleinrichtung (24) aktiviert, in dem diese auf Grundlage eines Eingangssignals der manuell bedienbaren Bügeltemperatur-Einstelleinrichtung (28), welches eine manuell eingestellte Bügeltemperatur repräsentiert, die Bügeltemperatur der Bügelsohle (6) innerhalb eines vorbestimmten Gesamt-Bügeltemperaturbereichs auf der manuell eingestellte Bügeltemperatur hält.

8. Dampfbügeleisen (2) nach einem oder mehreren der vorher genannten Ansprüche,
**dadurch gekennzeichnet, dass**
die manuell bedienbare Bügeltemperatur-Einstelleinrichtung (28) dazu ausgelegt ist, die manuell bedienbare Konstant-Bügeltemperatur-Vorwahleinrichtung (30) zu deaktivieren, sobald eine durch die manuell bedienbare Bügeltemperatur-Einstelleinrichtung (28) eingestellte Temperatur außerhalb des konstanten Bügeltemperaturbereichs von 180°C bis 190°C liegt.

9. Dampfbügeleisen (2) nach einem oder mehreren der vorher genannten Ansprüche,
**dadurch gekennzeichnet dass**
die manuell bedienbare Bügeltemperatur-Einstelleinrichtung (28) und die manuell bedienbare Konstant-Bügeltemperatur-Vorwahleinrichtung (30) in einem einheitlichen Bedienungselement integriert sind.

10. Dampfbügeleisen (2) nach einem oder mehreren der vorher genannten Ansprüche,
**dadurch gekennzeichnet dass**
die manuell bedienbare Bügeltemperatur-Einstelleinrichtung und die manuell bedienbare Konstant-Bügeltemperatur-Vorwahleinrichtung in zwei unterschiedlichen Bedienungselementen (28; 30) integriert sind.

11. Dampfbügeleisen (2) nach einem oder mehreren der vorher genannten Ansprüche,
**dadurch gekennzeichnet, dass**
dieses eine mit der manuell bedienbaren Konstant-Bügeltemperatur-Vorwahleinrichtung (30) gekoppelte Anzeigeeinrichtung (34) besitzt, welche bei Aktivierung der manuell bedienbaren Konstant-Bügeltemperatur-Vorwahleinrichtung (30) deren aktivierten Zustand anzeigt.

## Claims

1. Steam iron (2), comprising
- a heatable iron sole plate (6) which is provided with steam outlet openings (8);
- a heatable steam generation chamber (10) which can be connected to the steam outlet openings (8) such that it can communicate with them;
- a water tank (12) which can be connected to the steam generation chamber (10) such that it can communicate with it;
- a heating device (20) for heating the iron sole plate (6) and the steam generation chamber (10);
- an integrated automatic temperature control device (24; 38), which is coupled to the heating device (20) and is designed to maintain the ironing temperature of the iron sole plate (6) exclusively in a permanently preset, manually non-changeable, constant ironing temperature range from 180°C to 190°C during operation of the steam iron;
- a manually operatable ironing temperature adjusting device (28) which is coupled to the heating device (20) and with which a desired ironing temperature of the iron sole plate (6) can be manually set during operation of the steam iron (2); and
- a manually operatable constant ironing temperature preselection device (30) which is coupled to the integrated automatic temperature control device (24; 38) and the manually operatable ironing temperature adjusting device (28) and in an active state is designed to bypass the manually operatable ironing temperature adjusting device (28) and to activate the integrated automatic temperature control device (24; 38), so that the latter automatically maintains the ironing temperature in the permanently preset, manually non-changeable, constant ironing temperature range from 180°C to 190°C.

2. Steam iron (2) according to claim 1,
**characterised in that**
the automatic temperature control device (38) has an electromechanical temperature control element (38; 40; 40b; 44).

3. Steam iron (2) according to claim 1 or 2,
**characterised in that**
the automatic temperature control device has an electronic temperature control element (24; 26).

4. Steam iron (2) according to one or more of the preceding claims,
**characterised in that**
a safety cut-out device (36) offering protection against thermal overload is assigned to the automatic temperature control device (24), which safety cut-out device deactivates the heating device (20) when a preset iron sole plate threshold temperature which exceeds 190°C is reached.

5. Steam iron (2) according to one or more of the preceding claims,
**characterised in that**
the automatic temperature control device (24; 38) is designed to maintain the ironing temperature at an individual preset constant ironing temperature within the constant ironing temperature range from 180°C +/ 5% to 190°C +/- 5%.

6. Steam iron (2) according to one or more of the preceding claims,
**characterised in that**
the automatic temperature control device (24; 38) is designed to vary the ironing temperature amongst a plurality of different ironing temperatures within the constant ironing temperature range from 180°C to 190°C.

7. Steam iron (2) according to one or more of the preceding claims,
**characterised in that**
the manually operatable ironing temperature adjusting device (28) and the manually operatable constant ironing temperature preselection device (30) are coupled to the integrated automatic temperature control device (24); and
the manually operatable constant ironing temperature preselection device (30) has a first state in which it activates a first operating state of the automatic temperature control device (24) in which the latter maintains the ironing temperature of the iron sole plate (6) exclusively in the permanently preset, manually non-changeable, constant ironing temperature range from 180°C to 190°C; and
the manually operatable constant ironing temperature preselection device (30) has a second state in which it activates a second operating state of the automatic temperature control device (24) in which, on the basis of an input signal of the manually operatable ironing temperature adjusting device (28), which represents a manually set ironing temperature, said automatic temperature control device maintains the ironing temperature of the iron sole plate (6) at the manually set ironing temperature within a preset overall ironing temperature range.

8. Steam iron (2) according to one or more of the preceding claims,
**characterised in that**
the manually operatable ironing temperature adjusting device (28) is designed to deactivate the manually operatable constant ironing temperature preselection device (30), as soon as a temperature set by the manually operatable ironing temperature adjusting device (28) lies outside the constant ironing temperature range from 180°C to 190°C.

9. Steam iron (2) according to one or more of the preceding claims,
**characterised in that**
the manually operatable ironing temperature adjusting device (28) and the manually operatable constant ironing temperature preselection device (30) are integrated into a single operator control element.

10. Steam iron (2) according to one or more of the preceding claims,
**characterised in that**
the manually operatable ironing temperature adjusting device and the manually operatable constant ironing temperature preselection device are integrated into two different operator control elements (28; 30).

11. Steam iron (2) according to one or more of the preceding claims,
**characterised in that**
this has a display device (34) coupled to the manually operatable constant ironing temperature preselection device (30), which display device displays the active state of the manually operatable constant ironing temperature preselection device (30) when it is activated.

## Revendications

1. Fer à repasser à vapeur (2) comprenant
- une semelle de repassage (6) pouvant être échauffée, laquelle est munie d'ouvertures de sortie de vapeur (8) ;
- une chambre de production de vapeur (10) pouvant être échauffée, laquelle peut être reliée aux ouvertures de sortie de vapeur (8) de manière communicante ;
- un réservoir d'eau (12), lequel peut être relié à la chambre de production de vapeur (10) de manière communicante ;
- un dispositif d'échauffement (20) destiné à échauffer la semelle de repassage (6) et la chambre de production de vapeur (10) ;
- un dispositif intégré de contrôle de température (24 ; 38) automatique, lequel est couplé au dispositif d'échauffement (20) et est conçu, pendant le fonctionnement du fer à repasser à vapeur (2), pour maintenir la température de repassage de la semelle de repassage (6) uniquement dans une plage de température de repassage constante de 180°C à 190°C, préréglée de manière fixe, non modifiable manuellement;
- un dispositif de réglage de température de repassage (28) actionnable manuellement, lequel est couplé au dispositif d'échauffement (20) et à l'aide duquel, pendant le fonctionnement du fer à repasser à vapeur (2), une température de repassage souhaitée de la semelle de repassage (6) est réglable manuellement ; et
- un dispositif de présélection (30) de température constante de repassage, actionnable manuellement, lequel est couplé au dispositif intégré de contrôle de température (24 ; 38) automatique et au dispositif de réglage de température de repassage (28) actionnable manuellement et est conçu, dans un état activé, pour dériver le dispositif de réglage de température de repassage (28) actionnable manuellement et pour activer le dispositif intégré de contrôle de température (24 ; 38) automatique de sorte que celui-ci maintienne la température de repassage automatiquement dans la plage de température de repassage constante de 180°C à 190°C, préréglée de manière fixe, non modifiable manuellement.

2. Fer à repasser à vapeur (2) selon la revendication 1,
**caractérisé en ce que**
le dispositif de contrôle de température (38) automatique présente un élément de contrôle de température électromécanique (38 ; 40, 40b, 44).

3. Fer à repasser à vapeur (2) selon la revendication 1 ou 2,
**caractérisé en ce que**
le dispositif de contrôle de température (38) automatique présente un élément de contrôle de température électronique (24 ; 26).

4. Fer à repasser à vapeur (2) selon l'une quelconque ou plusieurs des revendications précédentes,
**caractérisé en ce qu'**
un dispositif de sécurité (36) contre la surcharge thermique est associé au dispositif de contrôle de température (24) automatique, lequel dispositif de sécurité désactive le dispositif d'échauffement (20) lorsqu'une température de valeur seuil de semelle de repassage prédéterminée est atteinte, laquelle est supérieure à 190°C.

5. Fer à repasser à vapeur (2) selon l'une quelconque ou plusieurs des revendications précédentes,
**caractérisé en ce que**
le dispositif de contrôle de température (24 ; 38) automatique est conçu pour maintenir la température de repassage à une température de repassage constante, prédéterminée individuellement, dans la plage de température de repassage constante de 180°C +/- 5% à 190°C +/- 5%.

6. Fer à repasser à vapeur (2) selon l'une quelconque ou plusieurs des revendications précédentes,
**caractérisé en ce que**
le dispositif de contrôle de température (24 ; 38) automatique est conçu pour varier la température de repassage entre plusieurs températures de repassage différentes dans la plage de température de repassage constante de 180°C à 190°C.

7. Fer à repasser à vapeur (2) selon l'une quelconque ou plusieurs des revendications précédentes,
**caractérisé en ce que**
le dispositif de réglage de température de repassage (28) actionnable manuellement et le dispositif de présélection (30) de température constante de repassage, actionnable manuellement, sont couplés au dispositif intégré de contrôle de température (24) automatique ; et
**en ce que** le dispositif de présélection (30) de température constante de repassage, actionnable manuellement, possède un premier état dans lequel il active un premier état de fonctionnement du dispositif de contrôle de température (24) automatique, dans lequel celui-ci maintient la température du repassage de la semelle de repassage (6) uniquement dans la plage de température de repassage constante de 180°C à 190°C, préréglée de manière fixe, non modifiable manuellement ; et
**en ce que** le dispositif de présélection (30) de température constante de repassage, actionnable manuellement, possède un deuxième état dans lequel il active un deuxième état de fonctionnement du dispositif de contrôle de température (24) automatique, dans lequel celui-ci, en raison d'un signal d'entrée du dispositif de réglage de température de repassage (28) actionnable manuellement, lequel signal représente une température de repassage réglée manuellement, maintient la température de repassage de la semelle de repassage (6) à la température de repassage réglée manuellement, dans une plage entière de température de repassage prédéterminée.

8. Fer à repasser à vapeur (2) selon l'une quelconque ou plusieurs des revendications précédentes,
**caractérisé en ce que**
le dispositif de réglage de température de repassage (28) actionnable manuellement est conçu pour désactiver le dispositif de présélection (30) de température constante de repassage, actionnable manuellement, dès qu'une température réglée au moyen du dispositif de réglage de température de repassage (28) actionnable manuellement est située en dehors de la plage de température de repassage constante de 180°C à 190°C.

9. Fer à repasser à vapeur (2) selon l'une quelconque ou plusieurs des revendications précédentes,
**caractérisé en ce que**
le dispositif de réglage de température de repassage (28) actionnable manuellement et le dispositif de présélection (30) de température constante de repassage, actionnable manuellement, sont intégrés dans un élément de commande uniforme.

10. Fer à repasser à vapeur (2) selon l'une quelconque ou plusieurs des revendications précédentes,
**caractérisé en ce que**
le dispositif de réglage de température de repassage actionnable manuellement et le dispositif de présélection de température constante de repassage, actionnable manuellement, sont intégrés dans deux éléments de commande (28,30) différents.

11. Fer à repasser à vapeur (2) selon l'une quelconque ou plusieurs des revendications précédentes,
**caractérisé en ce que**
celui-ci possède un dispositif d'affichage (34) couplé au dispositif de présélection (30) de température constante de repassage, actionnable manuellement, lequel dispositif d'affichage, lors de l'activation du dispositif de présélection (30) de température constante de repassage, actionnable manuellement, affiche l'état activé de celui-ci.
